# FASCICULE DE BREVET EUROPEEN

(11) **EP 0 295 291 B1**
(45) Date de publication et mention de la délivrance du brevet: **29.04.1992**
(21) Numéro de dépôt: 88900695.3
(22) Date de dépôt: 30.12.1987
(51) Int. Cl.: E21B 23/00, E21B 23/08, E21B 47/00

(54) **SYSTEME DE DEPLACEMENT D'UN ENSEMBLE D'INSTRUMENTS ET METHODE DE MESURES OU/ET D'INTERVENTIONS DANS UN PUITS**
SYSTEM ZUM VERSCHIEBEN EINES INSTRUMENTENBEHÄLTERS, SOWIE MESSVERFAHREN UND/ODER EINGRIFFSVERFAHREN IN EINEM BOHRLOCH
SYSTEM FOR MOVING A SET OF INSTRUMENTS AND MEASUREMENTS AND/OR INTERVENTIONS METHOD IN A WELL

(30) Priorité: 31.12.1986 FR 8618413
(43) Date de publication de la demande: 21.12.1988
(73) Titulaire: INSTITUT FRANCAIS DU PETROLE, 92506 Rueil-Malmaison Cédex (FR)
(72) Inventeur: WITTRISCH, Christian, F-92500 Rueil-Malmaison (FR)
(86) Numéro de dépôt international: FR8700520
(87) Numéro de publication internationale: WO8805109

(56) Documents cités:
- EP-A- 0 077 275
- FR-A- 2 544 013
- FR-A- 2 564 894
- FR-A- 2 573 472
- US-A- 4 500 155
- US-A- 4 609 005

## Description

La présente invention concerne une méthode et un système permettant d'effectuer des mesures ou/et interventions dans un puits au niveau des formations environnantes, et plus particulièrement des mesures de bruits ou de vibrations pour lesquelles les instruments doivent être mécaniquement découplés du tubage par lequel se transmettent des ondes mécaniques, notamment depuis la surface.

Les mesures effectuées peuvent, par exemple, comprendre l'enregistrement triaxial des bruits produits par les roches ainsi mises sous contrainte. L'analyse des vibrations décelées permet de définir l'orientation de la source de bruit et par suite la direction de propagation de la fracture. Cette technique d'analyse est bien connue des géophysiciens et ne sera pas décrite ici plus en détail.

L'invention est notamment applicable lorsqu'il s'agit d'effectuer des mesures, telles des mesures de vibrations, au niveau de formations géologiques d'un puits situées dans une zone, ou proches d'une zone de ce puits ou d'un autre puits où l'on pratique une fracturation hydraulique.

Les mesures effectuées pourront également comporter l'enregistrement de la pression et de la température de fond, la mesure (focalisée ou non) de la résistivité électrique des formations, etc.

Ces mesures pourront être complétées par la visualisation des parois du puits par caméra de télévision, par exemple.

L'un des objets de l'invention est de fournir un dispositif permettant de déplacer un instrument de mesure ou d'intervention dans une zone de puits.

On connait déjà par les brevets français FR-2.544.013, 2.564.894, 2.573.472 des méthodes et des dispositifs permettant d'effectuer des mesures ou/et interventions dans un puits, dont une zone est soumise à une compression hydraulique, mais les dispositifs et les méthodes antérieurement proposés montrent à l'usage certains inconvénients tels l'imprécision de manoeuvre du support de l'ensemble, donc des instruments, les risques de blocage du support dans le tubage notamment à cause de la rainure en W, les désacouplements involontaires entre le câble de transmission et le support en cours de manoeuvre.

Ces inconvénients sont supprimés, ou tout au moins très sensiblement atténués, par l'utilisation du système de déplacement d'un ensemble d'instruments de mesure ou/et intervention dans un puits selon l'invention, ainsi que de la méthode s'y afférent.

Ce système manoeuvrable à distance depuis la surface entre une première position et une deuxième position distincte de la première comporte notamment un corps à l'intérieur duquel est placé un support, le corps coopérant avec le support pour assurer un déplacement du support relativement au corps, et ayant une butée basse du corps, le support étant mécaniquement relié audit ensemble d'instruments par un arbre de liaison, le système étant caractérisé en ce qu'il comporte une autre butée délimitant ensemble avec la butée en position basse la course dudit support et en ce qu'il comporte des moyens de déplacement du support par rapport au corps et que ce système est dépourvu de moyens de verrouillage réversibles.

Le système pourra comporter des moyens hydrauliques permettant le déplacement du support relativement au corps par un pompage de fluide.

L'intérieur du corps pourra avoir une forme cylindrique.

Le corps pourra être réalisé dans un tube comportant un dégagement tubulaire, les dimensions du dégagement étant supérieures aux dimensions du tube.

Le système pourra comporter des moyens de rappel, tels un ressort, permettant d'attribuer par défaut au support l'une ou l'autre des positions définies ci-dessus.

Lorsque le système comporte un câble relié à la surface dont l'une des extrémités est fixée à une barre de charge et comporte des moyens de déplacement du câble de traction, le support pourra comporter un guide de centrage de la barre et des moyens adaptés à solidariser la barre du support, ces moyens de solidarisation pouvant s'effacer, c'est-à-dire étant effaçables.

Lorsque l'ensemble est électriquement relié à la surface, le dispositif pourra comporter un câble électrique de transmission relié à la surface dont l'une des extrémités comporte une fiche de raccordement enfichable en milieu liquide, adaptée à coopérer avec une prise complémentaire solidaire du support, la prise complémentaire étant reliée audit ensemble par un câble électrique de liaison.

Les moyens de solidarisation pourront comporter un organe moteur et un organe récepteur coopérant avec l'organe moteur, l'organe moteur étant solidaire de la barre de charge et étant actionné depuis la surface au moyen d'une ligne de commande.

Les moyens de solidarisation pourront comporter une pièce mécanique cisaillable et adaptés à désolidariser les moyens de traction depuis la surface par le câble, le support étant en appui sur la deuxième butée limitant la course dudit support en position haute.

Le système pourra comporter des moyens destructifs de verrouillage support dans la première position, les moyens étant effacés pour permettre la mesure ou l'intervention de l'ensemble.

Lorsque l'on isole hydrauliquement une première zone dans laquelle se trouve ledit ensemble d'une zone extérieure à cette première zone, le support pourra être adapté à coopérer avec le corps pour réaliser une étanchéité et empêcher tout écoulement de fluide dans un sens ou/et dans l'autre sens entre la première zone et la zone extérieure.

Le système pourra comporter des moyens permettant d'amortir les déplacements du support au voisinage des butées.

L'invention fournit également une méthode de mise en oeuvre du dispositif selon l'invention comportant en combinaison les étapes suivantes :
a) on descend l'ensemble d'instrument dans le puits alors qu'il est suspendu audit support et que ledit support est en appui sur ladite butée en position basse,
b) on utilise un câble de traction (17), des moyens de connexion dudit câble de traction (17), et dudit arbre (13) pour manoeuvrer ledit ensemble,
c) on exerce une traction depuis la surface sur ledit câble de traction (17) de manière à déplacer ledit support d'une course au plus égale à la course délimitée par lesdites deux butées, ledit arbre (13) étant tendu, puis on immobilise ledit ensemble d'instruments (2) relativement à la paroi du puits (1) tout en maintenant ladite traction, et on relâche ladite tension dudit arbre (13) en déplaçant ledit support (9) vers ladite butée basse avant d'effectuer la mesure ou/et intervention.

Lorsque la méthode est employée pour un puits dont au moins une zone est soumise à une compression hydraulique, on pourra délimiter la zone de compression au moyen d'au moins un organe annulaire d'étanchéité expansible placé entre le tubage et la paroi et selon que l'ensemble n'est pas ou est situé dans ladite zone, on isole ou pas la zone dans laquelle se trouve l'ensemble d'instruments de la zone soumise à compression.

D'autres buts et avantages de la présente invention apparaîtront à la lecture de la description d'un exemple plus particulièrement appliqué aux mesure ou/et intervention dans un puits dont une zone est soumise à une compression hydraulique, cet exemple étant donné à titre illustratif mais non limitatif et se référant aux dessins annexés où :
- la figure 1 montre en détail un mode de réalisation d'un système selon l'invention,
- les figures 2 à 5 illustrent les différentes phases de la mise en oeuvre d'un exemple de réalisation du système selon l'invention appliqué à des opérations de fracturation hydraulique :
   . la figure 2 schématise la phase de descente dans le puits de l'ensemble d'instruments et du système selon l'invention,
   . la figure 3 schématise, sensiblement dans la position de mesure ou/et intervention de l'ensemble, la phase de connexion et d'ancrage au support du câble de transmission,
   . la figure 4 schématise la phase de levage de l'ensemble juste avant ancrage de celui-ci au puits,
   . la figure 5 schématise la phase de relâchement du câble de liaison situé entre l'ensemble et le support selon l'invention.

Sur la figure 1, qui représente un mode de réalisation d'un système selon l'invention, la référence 6 représente le tubage, placé à l'intérieur d'un puits, qui comprend le système permettant le déplacement d'un ensemble comportant un ou plusieurs instruments de mesure ou/et d'intervention. Ce système comporte un support 9 auquel est suspendu par un arbre de liaison, tel un arbre souple flexible, ou un câble 13 un ensemble d'instrumentation (non représenté) et un corps 6a solidaire du tubage 6 à l'intérieur duquel coulisse le support guidé 9 de l'ensemble d'instruments.

La course de déplacement de ce support 9 relativement au corps 6a est limitée au moyen d'une butée haute 11 et d'une butée basse 12.

Le support 9, ainsi que les épaulements internes 11 et 12, présente des évidements ou alésages permettant à un fluide hydraulique de s'écouler tout au long du tubage 6, autour du guide de centrage 8, dans les deux positions de la sonde 2.

Ce guide de centrage 8 pourra comporter un support tubulaire comme illustré dans les figures.

Le support 9, comme tous les éléments qui lui sont solidaires, tels le guide de centrage 8, pourra coopérer avec le corps 6a pour venir en contact avec les butèes 11 et 12.

Par convention, au cours de la présente description, de manière nullement limitative, on considérera que le support est dans une première position lorsqu'il est en contact avec la butée haute 11 et qu'il est dans une seconde position lorsqu'il est en contact avec la butée basse 12.

La forme intérieure du corps 6a comme celle extérieur du support 9 est avantageusement cylindrique, mais on pourra utiliser toute sorte d'autres formes permettant au support 9 de coulisser dans le corps 6a placé dans le tubage 6.

La commande du déplacement du support peut être effectuée depuis la surface par un câble de traction 17.

Etant donné que, lorsque le montage d'un tubage est réalisé au moyen d'éléments de conduite, le câble de traction 17 qui passe à l'intérieur du tubage ne peut être mis en place que bien après que le système de déplacement ait été descendu dans le puits, de ce fait, la liaison mécanique permettant d'arrimer le câble au support doit être démontable. Ainsi, le câble 17 est pourvu à son extrémité inférieure d'une barre de charge ou de lestage 16, permettant la descente du câble 17 dans le tubage 6.

Au voisinage du support 9, la barre 16 est centrée par un guide 8 qui peut être, comme présenté ici, mais non nécessairement, solidaire du support 9.

Une fois la barre de charge 16 centrée dans le guide 8, elle est solidarisée du support au moyen de tout dispositif adapté, tels des chiens de verrouillage 15a solidaires de la barre 16 et coopérant avec des encoches 8a, situées dans le support 9, ou dans le guide de centrage 8, lorsque celui-ci est solidaire du support.

Les moyens de solidarisation, qui sont effaçables, comportent un organe moteur, de préférence solidaire de la barre de charge pour être commandés le plus directement et simplement possible à distance, et un organe récepteur, de préférence solidaire du support 9, adapté à coopérer avec l'organe moteur pour assurer la solidarisation.

L'organe moteur, tels des chiens de verrouillage électriques ou électrohydrauliques est commandé depuis la surface par une ligne électrique associée au câble de traction 17. Une fois le câble solidarisé du support, il est possible de le placer par traction dans la première position. Le retour du support dans la deuxième position s'effectue grâce à l'action sur le support des forces gravitationnelles ou des forces hydrauliques produites par une circulation de fluide suffisante.

Le support 9 et la partie évasée du guide de centrage 8 sont pourvus de canaux respectivement 9b et 8b, convenablement dimensionnés, permettant le passage du fluide de forage, notamment en vue de produire une fracturation hydraulique dans une zone placée sous le niveau du support.

L'amarrage du câble 17 au support 9 offre tout son intérêt lorsque l'on veut connecter l'ensemble d'instruments à la surface. Pour y parvenir, le câble 13 peut être pourvu de lignes d'alimentation et/ou de lignes de transmission de mesures, telles des lignes conductrices d'électricité, reliées à une fiche de connexion mâle 14 solidaire du support 9 et coopérant avec une prise femelle complémentaire 15 placée sur la barre de charge 16, laquelle prise 15 est reliée à la surface par des lignes de transmission associées au câble de traction 17.

Des exemples de connecteurs éléctriques utilisables pour constituer l'ensemble de la fiche mâle 14 et de la prise femelle 15 sont décrits dans le brevet US-4.500.155.

La fiche 14 et la prise 15 sont placées dans l'axe du support et sont connectées lors de la solidarisation au support 9 du câble de traction 17 pourvu de la barre de charge 16.

Lorsque le support 9 comporte des moyens hydrauliques adaptés au pompage du support, tels des étanchéités ou des restrictions de passage d'eau, on pourra par un pompage de fluide soit dans le tubage, soit dans la zone annulaire, amener le support 9 dans l'une et l'autre des positions, sans avoir recours à un câble de traction.

De la même manière, l'extrémité libre du câble devant être connectée au support pourra être pourvue d'un bouchon moteur, permettant au moyen de pompage de fluide de déplacer l'extrémité libre du câble.

La figure 2 schématise la phase de descente dans le puits de l'ensemble d'instruments et du système de déplacement de cet ensemble placé à l'extrémité inférieure d'un tubage.

Le puits 1 est équipé sur une certaine longueur d'un cuvelage 4 terminé par le sabot 5 à sa partie inférieure.

On considère dans ce qui suit, à titre d'exemple, que l'ensemble d'instruments 2 comporte une sonde de diagraphie, mais il pourrait également comporter une caméra de télévision, ou un instrument d'intervention tel que, par exemple, un outil de perforation, etc.

Un organe d'étanchéité annulaire 7, expansible radialement, pouvant être d'un type classique (packer) est placé à l'extrémité inférieure du tubage 6.

L'expansion radiale de cet organe est par exemple obtenue par déplacement axial du tubage 6, provoquant l'écartement de coins d'ancrage du packer. On pourra aussi utiliser un packer à ancrage hydraulique d'un type connu, par exemple le modèle AD1 proposé par la Société BAKER OIL TOOLS.

Dans sa position d'expansion, cet organe 7 est pressé contre la paroi du cuvelage 4. Le support 9, surmonté d'un guide de centrage 8, est logé dans le tubage 6.

La sonde 2 est reliée au support 9 par une liaison souple, c'est-à-dire de raideur négligeable qui, dans l'exemple de réalisation illustré, est formée d'un câble-support 13 traversant un passage axial 7a de l'organe 7.

Le câble 13 contient des conducteurs électriques d'alimentation et de transmission des mesures qui relient électriquement la sonde 2 à une fiche électrique mâle 14, multi-contact, disposée sur le support 9. Cette fiche mâle est adaptée à recevoir une prise femelle complémentaire 15 surmontée d'une barre de charge ou de lestage 16.

La sonde 2 pourra, par exemple, être de type connu et comporter des bras d'ancrage articulés 18, 19 repliés le long du corps de sonde lorsque cette sonde est descendue dans le puits, ces bras étant déployés hydrauliquement par télécommande électrique depuis la surface, par l'intermédiaire des câbles 17 et 13. Lorsque l'on veut placer la sonde 2 dans sa position de travail représentée sur la figure 5, les bras 18 et 19 s'ancrent alors dans la paroi du puits et pressent la sonde 2 contre cette paroi du côté diamétralement opposé. Ces bras pourront être reliés à un ou plusieurs patins s'appliquant contre la paroi du puits.

Dans un exemple d'application où la sonde 2 est utilisée pour détecter et enregistrer des signaux acoustiques produits par des formations géologiques fissurées par fracturation hydraulique, cette sonde pourra notamment comporter des accéléromètres dynamiques triaxiaux, enregistrant les composantes Aₓ, A_{y} et A_{z} du bruit suivant trois axes perpendiculaires entre eux et des capteurs de pression mesurant respectivement la pression hydrostatique régnant dans le puits à l'extérieur de la sonde et la pression d'application des bras 18 et 19 contre la paroi.

Cette sonde pourra également comporter des capteurs déterminant de façon connue son inclination sur la verticale (acccélérométres statiques ou inclinomètres) et l'orientation d'une génératrice-repère de cette sonde ("tool face") par rapport à la direction du nord magnétique (magnétomètres triaxiaux, ou boussole).

La figure 2 illustre la première étape dans laquelle on réalise tout d'abord en surface la fixation du packer 7 à l'extrémité inférieure du tubage 6. On introduit alors dans ce dernier, disposé verticalement, le support 9 muni du guide de centrage 8, en faisant passer à travers le packer 7 le câble électrique 13 préalablement connecté au support 9.

La sonde (ou outil d'intervention) 2 est alors fixée sous le packer 7, à l'extrémité inférieure du câble 13, et se trouve ainsi suspendue sous le tubage 6.

L'ensemble est alors progressivement descendu dans le puits 1 depuis la tour de forage 23, en ajoutant des éléments de tubage successifs 6 jusqu'à ce que la sonde 2 atteigne la profondeur désirée, sensiblement au niveau du sabot 5 en ce qui concerne la figure 2, le nombre d'éléments de tubage 6 connectés bout à bout permettant de connaître à tout instant la profondeur atteinte. Lorsque cette position est atteinte, le packer 7 est ancré à l'extrémité inférieure du tubage 4 (Fig. 2).

Le tubage 6 est relié à sa partie supérieure à une canalisation 24 d'alimentation en fluide hydraulique sous pression et est muni à son sommet d'un obturateur de sécurité ou presse-étoupe 25 dans lequel on fait coulisser le câble 17 soutenant l'ensemble formé par la barre de charge 16 et la prise femelle 15, jusqu'à ce que cette dernière vienne se raccorder à la fiche mâle 14 fixée sur le support 9 qui supporte la sonde, le guide de centrage 8 assurant un guidage de l'ensemble 15-16 pour faciliter ce raccordement (Fig. 3).

Des organes d'enclenchement ou de liaison mécanique 15a et 8a sont respectivement adaptés à la prise 15 et à la paroi interne du guide 8, ces organes étant adaptés à être dégagés sous l'action d'une commande depuis la surface.

Le câble 17 est déroulé depuis la'surface à partir d'un treuil 26. Entre le treuil 26 et l'obturateur 25, le câble 17 passe sur les poulies de renvoi 27 et 28.

Lorsque l'opération de connexion électrique de la prise 15 à la fiche 14, ainsi que la liaison mécanique entre la barre 16 et le support 9 sont réalisées, une traction F exercée sur le câble 17 (Fig. 4) permet de relever le support qui passe alors en position haute ou première position correspondant à la figure 4.

Dans cette position, on télécommande depuis la station 29 l'ouverture des bras articulés 18 et 19 par l'intermédiaire des câbles 17 et 13. Les extrémités de ces bras viennent s'ancrer dans la paroi du puits 1, en pressant la sonde 2 contre la portion de paroi diamétralement opposée à ces bras (Fig. 5).

On relâche la traction exercée sur le câble 17 en surface et le support 9 retombe alors dans sa position basse ou deuxième position, sous l'effet de la gravité. Ceci a pour effet de donner un certain mou au câble 13 ainsi détendu (Fig. 5).

Sans que la valeur de la course limite l'utilisation du système selon l'invention, une distance entre butées de 50 cm peut être suffisante pour découpler mécaniquement la sonde de son support. Ainsi, par exemple, lorsque l'on voudra réaliser un découplage électrique entre l'ensemble 2 et le tubage 6, la course du support 9 à l'intérieur du corps 8a pourra être de plusieurs mètres.

Dans ces conditions, on peut désormais effectuer des mesures ou opérations au moyen de la sonde ou de l'instrument 2, sans transmettre à cette sonde ou instrument les vibrations du tubage 6.

Les signaux de télécommande de la sonde 2 depuis la surface, ainsi que les signaux de mesure provenant de la sonde 2 et le courant électrique alimentant celle-ci, sont respectivement transmis de, et à la station de surface 29 par l'intermédiaire des conducteurs incorporés aux câbles 13 et 17, la liaison électrique entre ces conducteurs et la station 29 étant réalisée de façon connue par un ensemble de balais frottant sur des bagues collectrices solidaires de l'arbre du treuil 26.

La fracturation hydraulique des formations situées sous le packer 7 peut être réalisée par pompage de fluide hydraulique sous pression à travers la canalisation 24 située en surface.

Lorsque les diverses opérations ou mesures sont terminées, on télécommande de la surface la fermeture des bras articulés 18 et 19.

On désolidarise le câble de traction 17 du support 9 en produisant le déverrouillage des chiens depuis la surface, puis on déconnecte la prise électrique femelle 15 de la fiche mâle 14. On peut alors remonter au moyen du câble 17 l'ensemble constitué par la prise femelle 15 et la barre de charge 16 surmontant cette prise.

La sonde reste suspendue sous le tubage 6 par le câble de liaison 13. Le tubage 6 peut alors être à son tour progressivement retiré du puits, les éléments de ce tubage étant successivement déconnectés en surface.

On ne sortirait cependant pas du cadre de l'invention en plaçant l'ensemble de l'équipement 8, 9 à un niveau inférieur à celui de l'organe d'étanchéité 7 dont le passage axial 7a serait alors traversé par le câble de transmission 17.

Par ailleurs, d'autres modes de mise en oeuvre des équipements définis ci-dessus sont également envisageables.

Il sera, par exemple, possible de placer l'organe d'étanchéité 7 dans une zone non tubée du puits qui sera isolée du reste du puits par l'utilisation d'un organe d'étanchéité obturant totalement le puits à un niveau inférieur à celui de l'instrument ou sonde, dans sa position basse.

Selon une variante de ce dernier mode de réalisation, le cuvelage 4 descend sous l'organe d'étanchéité totale défini ci-dessus. Dans la zone délimitée par les deux organes d'étanchéité, on perfore le cuvelage 4 de manière classique, afin de permettre au fluide hydraulique injecté de s'écouler à travers les formations situées à ce niveau.

Lorsque l'ensemble du dispositif est sous pression hydraulique, il est possible de déplacer l'instrument ou sonde 2 par simple traction sur le câble 17 depuis la surface, après avoir télécommandé la fermeture des bras 18 et 19.

On pourra, en isolant une zone du puits par des organes d'étanchéité, y produire une fracturation, alors que dans une zone inférieure à celle de fracturation, on effectue des mesures et/ou interventions. Pour cela, le support 9 doit être adapté à coopérer avec le corps 8a pour assurer une étanchéité et empêcher tout écoulement de fluide de la fracturation provenant de ladite zone de fracturation vers ladite zone où sont effectuées les mesures ou/et interventions.

Pour réaliser cette étanchéité du support 9 contre l'épaulement 12, le support est dépourvu des canaux 9b, ou tout au moins le support est adapté pour que le fluide contenu dans le tubage ne s'en échappe par ces canaux. Un clapet empêchant cette circulation de fluides pourrait aussi être utilisé.

En outre, une garniture placée entre le support 9 et l'épaulement 12 solidaire du support ou du corps 8a permet de compléter cette étanchéité.

Lorsque l'usage d'un carter protecteur entourant la sonde 2 est nécessaire au cours de la descente de la sonde dans le puits, on pourra, pour maintenir la sonde dans le carter, verrouiller le support dans la première position par des moyens se détruisant sous l'action de forces agissant sur le support, tels des forces hydrauliques ou produites par le poids de la barre de charge. Le découplage entre la sonde et le tubage est effectué lorsque le support a atteint sa deuxième position alors que la sonde est sortie de son carter protecteur.

Lorsque les moyens de solidarisation de la barre de charge 16 sur le support 9 sont d'un type nécessitant que le support 9 ou le guide de centrage 8 soit en contact avec l'épaulement 11 pour permettre à la barre de charge d'être désolidarisée du support. Comme lorsque la désolidarisation s'effectue par cisaillement d'une pièce mécanique, on pourra employer un dispositif amortissant le support pendant au moins la fin de sa chute vers la butée basse 12.

Un amortissseur du type hydraulique pourra être constitué de deux chemises dont l'une est solidaire du support 9 et coopère avec une autre 31 solidaire du corps 6a pour définir une chambre dont le volme de fluide diminuant lorsque le support se rapproche de la deuxième position est évacué par des ajutages calibrés à cet effet.

Selon un autre mode de réalisation de l'invention utilisée en position verticale ou légèrement inclinée, le dispositif comporte un ressort ou tout autre moyen de rappel permettant d'attribuer par défaut au support la première position, lorsque la sonde est maintenue par le support et la barre de charge non encore ancrée. Ensuite, sous l'effet du poids (apparent) de la barre de charge, le ressort se comprime jusqu'à ce que le support atteigne la deuxième position.

Ce dispositif est notamment applicable aux ensembles d'instruments, devant, lors de la descente, être placés à l'intérieur d'un carter afin d'y être protégés, la première position correspondant à la sonde située dans le carter, la deuxième position à la sonde sortie du carter et découplée du tubage.

## Revendications

1. Système de déplacement d'un ensemble d'instruments de mesure ou/et intervention dans un puits, manoeuvrable à distance depuis la surface entre une première position et une deuxième position distincte de la première comportant un corps (6a) à l'intérieur duquel est placé un support (9), ledit corps coopérant avec ledit support pour assurer un déplacement du support relativement audit corps et ayant une butée en position basse du corps, ledit support étant mécaniquement relié audit ensemble d'instruments par un arbre de liaison (13), caractérisé en ce que ledit corps comporte une autre butée, ladite butée et ladite butée en position basse délimitant ensemble la course dudit support et en ce qu'il comporte des moyens de déplacement dudit support (9) par rapport audit corps et que ce système est dépourvu de moyens de verrouillage réversibles.

2. Système selon la revendication 1, caractérisé en ce qu'il comporte des moyens hydrauliques permettant le déplacement dudit support relativement audit corps par un pompage de fluide.

3. Système selon l'une des revendications 1 à 2, caractérisé en ce que l'intérieur dudit corps a une forme cylindrique.

4. Système selon l'une des revendications 1 à 3, caractérisé en ce que ledit corps est réalisé dans un tube comportant un dégagement tubulaire, les dimensions dudit dégagement étant supérieures aux dimensions du tube.

5. Système selon l'une des revendications 1 à 4, caractérisé en ce qu'il comporte des moyens de rappel, tels un ressort, permettant d'attribuer par défaut au support l'une ou l'autre desdites positions.

6. Système selon l'une des revendications 1 à 5, comportant un câble relié à la surface dont l'une des extrémités comporte une barre de charge (16) et comportant des moyens de déplacement dudit câble de traction (17), caractérisé en ce que ledit support (9) comporte un guide de centrage (8) de ladite barre et des moyens (8a, 15a) adaptés à solidariser ladite barre dudit support, lesdits moyens de solidarisation étant effaçables.

7. Système selon l'une des revendications 1 à 6 où l'ensemble est électriquement relié à la surface, caractérisé en ce qu'il comporte un câble électrique de transmission (7) relié à la surface dont l'une des extrémités comporte une fiche (15) de raccordement enfichable en milieu liquide adaptée à coopérer avec une prise (14) complémentaire solidaire dudit support, ladite prise complémentaire étant reliée audit ensemble par un câble éléctrique de liaison (13) .

8. Système selon l'une des revendications 6 et 7, caractérisé en ce que lesdits moyens de solidarisation comportent un organe moteur (15a) et un organe récepteur (8a) coopérant avec ledit organe moteur, ledit organe moteur étant solidaire de ladite barre de charge (16) et étant actionné depuis la surface au moyen d'une ligne de commande (17).

9. Système selon l'une des revendications 6 et 7, caractérisé en ce que lesdits moyens de solidarisation (15a, 8a) effaçables comportent une pièce mécanique cisaillable et adaptée à désolidariser lesdits moyens par traction depuis la surface sur le câble (17), ledit support (9) étant en appui sur la deuxième butée limitant la course dudit support (9) en position haute.

10. Système selon l'une des revendications 1 à 9, caractérisé en ce qu'il comporte des moyens destructifs de verrouillage dudit support dans ladite première position, lesdits moyens étant effacés pour permettre ladite mesure ou ladite intervention de l'ensemble.

11. Système selon l'une des revendications 1 à 9 dans lequel on isole hydrauliquement une première zone dans laquelle se trouve ledit ensemble d'une zone extérieure à ladite première zone, caractérisé en ce que ledit support est adapté à coopérer avec ledit corps pour réaliser une étanchéité et empêcher tout écoulement de fluide dans un sens ou/et dans l'autre sens entre ladite première zone et ladite zone extérieure.

12. Système selon l'une des revendications 1 à 11, caractérisé en ce qu'il comporte des moyens permettant d'amortir les déplacements du support (9) au voisinage des butées (11, 12).

13. Méthode de mise en oeuvre du dispositif selon la revendication 1 comportant en combinaison les étapes suivantes :
a) on descend l'ensemble d'instrument dans le puits alors qu'il est suspendu audit support et que ledit support est en appui sur ladite butée en position basse,
b) on utilise un câble de traction (17), des moyens de connexion dudit câble de traction (17), et dudit arbre (13) pour manoeuvrer ledit ensemble,
c) on exerce une traction depuis la surface sur ledit câble de traction (17) de manière à déplacer ledit support d'une course au plus égale à la course délimitée par lesdites deux butées, ledit arbre (13) étant tendu, puis on immobilise ledit ensemble d'instruments (2) relativement à la paroi du puits (1) tout en maintenant ladite traction, et on relâche ladite tension dudit arbre (13) en déplaçant ledit support (9) vers ladite butée basse avant d'effectuer la mesure ou/et intervention.

14. Méthode selon la revendication 13, employée pour un puits dont au moins une zone est soumise à une compression hydraulique, caractérisée en ce que l'on délimite la zone de compression au moyen d'au moins un organe annulaire d'étanchéité (7) expansible placé entre le tubage (6) et la paroi (1) et selon que ledit ensemble (2) n'est pas ou est situé dans ladite zone, on isole ou pas la zone dans laquelle se trouve l'ensemble d'instruments de la zone soumise à compression.

## Claims

1. System for moving a set of measuring and/or troubleshooting instruments in a well, manoeuvrable remotely from the surface between a first position and a second position distinct from the first one, comprising a body (6a) inside which a support (9) is placed, the said body interacting with the said support so as to ensure movement of the support relative to the said body, and having a stop at the bottom position of the body, the said support being mechanically connected to the said set of instruments by a connecting shaft (13), characterised in that the said body incorporates another stop, the said stop and the said stop at the bottom position defining together the travel of the said support and in that it incorporates means of moving the said support (9) with respect to the said body and in that this system is without any reversible locking means.

2. System according to claim 1, characterised in that it includes hydraulic means enabling the said support to be moved relative to the said body by pumping fluid.

3. System according to one of claims 1 to 2, characterised in that the inside of the said body has a cylindrical shape.

4. System according to one of claims 1 to 3, characterised in that the said body is formed in a tube comprising a tubular free space, the dimensions of the said free space being greater than the dimensions of the tube.

5. System according to one of claims 1 to 4, characterised in that it includes return means, such as a spring, enabling one or other of the said positions to be attributed to the support by default.

6. System according to one of claims 1 to 5, including a cable connected to the surface, one of whose ends has a load bar (16) and including means for moving the said traction cable (17), characterised in that the said support (9) comprises a guide (8) for centring the said bar and means (8a, 15a) suitable for securing the said bar to the said support, the said securing means being retractable.

7. System according to one of claims 1 to 6, in which the assembly is connected electrically to the surface, characterised in that it includes an electric transmission cable (7) connected to the surface, one end of which includes a connecting plug (15) which can be plugged in in a liquid environment, suitable for interacting with a complementary socket (14) fixed to the said support, the said complementary socket being connected to the said assembly by an electric connecting cable (13).

8. System according to one of claims 6 and 7, characterised in that the said securing means comprise a drive member (15a) and a receiving member (8a) interacting with the said drive member, the said drive member being fixed to the said load bar (16) and being actuated from the surface by means of a control line (17).

9. System according to one of claims 6 and 7, characterised in that the said retractable securing means (15a, 8a) comprise a shearable mechanical piece suitable for disconnecting the said means by traction from the surface over the cable (17), with the said support (9) bearing on the second stop limiting the travel of the said support (9) in the top position.

10. System according to one of claims 1 to 9, characterised in that it includes destructive means for locking the said support in the said first position, the said means being retracted so as to make possible the said measuring or the said troubleshooting by the assembly.

11. System according to one of claims 1 to 8, in which a first zone in which the said assembly is situated is isolated hydraulically from a zone external to said first zone, characterised in that the said support is suitable for interacting with the said body so as to provide sealing and prevent any flow of fluid in one direction and/or in the other direction between the said first zone and said the external zone.

12. System according to one of claims 1 to 11, characterised in that it includes means making it possible to damp the movements of the support (9) in the vicinity of the stops (11, 12).

13. Method for using the device according to claim 1 incorporating in combination the following steps:
a) the set of instruments is lowered into the well whilst it is suspended from the said support and the said support is bearing on the said stop in the bottom position,
b) a traction cable (17) and means of connecting the said traction cable (17) and the said shaft (13) are used to manoeuvre the said set,
c) a tractive force is exerted on the said traction cable (17) from the surface so as to move the said support by a travel at least equal to the travel defined by the said two stops, the said shaft (13) being in tension, then the said set of instruments (2) is immobilised relative to the wall of the well (1) while maintaining the said tractive force, and the said tension in the said shaft (13) is released while moving the said support (9) to the said bottom stop before performing the measurement and/or troubleshooting.

14. Method according to claim 13, employed for a well in which at least one zone is subjected to hydraulic compression, characterised in that the compression zone is defined by at least one annular expandable sealing member (7) placed between the casing (6) and the wall (1) and depending on whether the said set (2) is or is not situated in the said zone, the zone in which the set of instruments is situated is or is not isolated from the zone subjected to compression.

## Patentansprüche

1. System zum Bewegen bzw. Verschieben einer Meß- und/oder Eingriffsinstrumentenanordnusng in einem Bohrloch, die von der Oberfläche aus fernbetätigbar ist, zwischen einer ersten und einer zweiten sich von der ersten Stellung unterscheidenden Stellung, einen Körper (6a) umfassend, in dessen Innerem ein Träger (9) angeordnet ist, wobei der Körper mit diesem Träger zusammenwirkt, um eine Verschiebung des Trägers relativ zum Körper sicherzustellen und einen Anschlag in unterer Stellung des Körpers hat, wobei der Träger mechanisch mit der Instrumentenanordnung über eine Verbindungswelle (13) verbunden ist, dadurch gekennzeichnet, daß dieser Körper einen anderen Anschlag umfaßt, wobei dieser Anschlag und dieser Anschlag in unterer Stellung gemeinsam den Weg dieses Trägers begrenzen und daß er Mittel zum Bewegen oder Verschieben dieses Trägers (9) bezogen auf diesen Körper hat und daß dieses System frei von reversiblen Verriegelungsmitteln ist.

2. System nach Anspruch 1, dadurch gekennzeichnet, daß es hydraulische Mittel umfaßt, die die Bewegung oder Verschiebung dieses Trägers relativ zum Körper durch ein Pumpen von Fluid ermöglicht.

3. System nach einem der Ansprüche 1 bis 2, dadurch gekennzeichnet, daß das Innere dieses Körpers eine zylindrische Form hat.

4. System nach einem der Ansprüche 1 bis 3, dadurch gekennzeichnet, daß dieser Körper in einem Rohr realisiert ist, das einen röhrenförmigen Rücksprung umfaßt, wobei die Abmessungen dieses Rücksprungs größer als die Abmessungen des Rohres sind.

5. System nach einem der Ansprüche 1 bis 4, dadurch gekennzeichnet, daß es Rückstellmittel beispielsweise eine Feder umfaßt, die es erlaubt, bei Fehlern dem Träger die eine oder andere dieser Stellungen zu verleihen.

6. System nach einem der Ansprüche 1 bis 5, umfaßend ein Kabel, das mit der Oberfläche verbunden ist, von dem eines der Enden eine Schwerstange (16) umfaßt sowie Mittel umfassend, die dieses Zugkabel (17) bewegen, dadurch gekennzeichnet, daß dieser Träger (9) eine Zentrierführung (8) für diese Stange sowie Mittel (8a, 15a) umfaßt, die so ausgelegt sind, daß sie diese Schwerstange am Träger befestigen, wobei diese Befestigungsmittel eindrückbar sind.

7. System nach einem der Ansprüche 1 bis 6, wo die Anordnung elektrisch mit der Oberfläche verbunden ist, dadurch gekennzeichnet, daß es ein elektrisches mit der Oberfläche verbundenes Übertragungskabel (7) umfaßt, von dem eines der Enden ein Verbindungsaufnehmerteil (15) umfaßt, das in flüssigem Milieu einsteckbar ist und so ausgelegt ist, daß es mit einem zu diesem Träger komplementären Steckerteil (14) zusammenwirkt, wobei dieses komplementäre Steckerteil mit der Anordnung über ein elektrisches Verbindungskabel (13) verbunden ist.

8. System nach einem der Ansprüche 6 und 7, dadurch gekennzeichnet, daß diese Befestigungsmittel ein Antriebsorgan (15a) sowie ein Aufnehmerorgan (8a) umfassen, die mit diesem Antriebsorgan zusammenwirken, wobei dieses Antriebsorgan fest an dieser Schwerstange (16) ist und von der Oberfläche aus vermittels einer Betätigungsleitung (17) betätigt ist.

9. System nach einem der Ansprüche 6 und 7, dadurch gekennzeichnet, daß diese eindrückbaren Befestigungsmittel (15a, 8a) ein mechanisches durchscherbares Teil umfassen, das so ausgelegt ist, daß es diese Mittel durch Zug von der Oberfläche aus am Kabel (17) löst, wobei dieser Träger (9) in Abstützung gegen diesen zweiten Anschlag ist, der den Weg dieses Trägers (9) in oberer Stellung begrenzt.

10. System nach einem der Ansprüche 1 bis 9, dadurch gekennzeichnet, daß es verriegelungszerstörende Mittel dieses Trägers in dieser ersten Stellung umfaßt, wobei diese Mittel niedergedrückt werden, um dieses Messen oder diesen Eingriff der Anordnung zu ermöglichen.

11. System nach einem der Ansprüche 1 bis 9, bei dem man hydraulisch eine erste Zone, in der sich diese Anordnung befindet, von einer bezüglich der ersten Zone äusseren Zone isoliert, dadurch gekennzeichnet, daß dieser Träger so ausgelegt ist, daß er mit diesem Körper zusammenwirkt, um eine Dichtheit zu realisieren und jede Strömung des Fluids in der einen Richtung oder in der anderen Richtung zwischen der ersten und dieser Außenzone zu verhindern.

12. System nach einem der Ansprüche 1 bis 11, dadurch gekennzeichnet, daß es Mittel umfaßt, die es ermöglichen, die Bewegungen oder Verschiebungen des Trägers (9) in der Nachbarschaft der Anschläge (11, 12) zu dämpfen.

13. Verfahren zum Betätigen der Vorrichtung nach Anspruch 1, in Kombination die folgenden Stufen umfassend:
a) man läßt die Instrumentenanordnung in das Bohrloch hinab, während sie an diesem Träger hängt und dieser Träger in Abstützung gegen diesen Anschlag in unterer Stellung sich befindet,
b) man verwendet ein Zugkabel (17), Mittel zum Verbinden dieses Zugkabels (17) mit dieser Welle (13) zur Betätigung der Anordnung, und
c) man übt einen Zug von der Oberfläche auf dieses Zugkabel (17) derart aus, daß dieser Träger um ein Stück höchstens gleich dem durch diese beiden Anschläge begrenzten Stück bewegt wird, wobei die Welle (13) gespannt ist, dann macht man diese Instrumentenanordnung (2) relativ zur Wandung des Bohrlochs (1) unbeweglich, indem man diesen Zug aufrechterhält, und man hebt diese Spannung dieser Welle (13) auf, indem man diesen Träger (9) gegen den unteren Anschlag vor Durchführung von Messung und/oder Eingriff verschiebt.

14. Verfahren nach Anspruch 13, verwendet für ein Bohrloch, bei dem wenigstens eine Zone einer hydraulischen Kompression ausgesetzt ist, dadurch gekennzeichnet, daß man die Kompressionszone vermittels wenigstens eines ringförmigen expansiblen Dichtungsorgans (7) begrenzt, das zwischen der Verrohrung (6) und der Wandung (1) angeordnetist und, je nachdem, ob diese Anordnung (2) sich in dieser Zone gegebenenfalls befindet, isoliert man gegebenenfalls die Zone, in der sich die Instrumentenanordnung befindet, von der der Kompression ausgesetzten Zone.
